# FASCICULE DE BREVET EUROPEEN

(11) **EP 0 266 679 B1**
(45) Date de publication et mention de la délivrance du brevet: **16.10.1991**
(21) Numéro de dépôt: 87115906.7
(22) Date de dépôt: 29.10.1987
(51) Int. Cl.: B41J 13/00, B41J 11/42, B41J 25/304

(54) **Imprimante à tête d'impression thermique comprenant un rouleau presseur et entraineur d'un document à imprimer**
Thermodrucker mit Belegandruck- und Zuführrolle
Thermal printer with a document pinch and feed roller

(30) Priorité: 04.11.1986 FR 8615353
(43) Date de publication de la demande: 11.05.1988
(73) Titulaire: COMPAGNIE GENERALE D'AUTOMATISME CGA-HBS, F-75008 Paris (FR)
(72) Inventeur: Feron, Jean-Marc, F-91000 Evry (FR); Prasloix, Michel, F-91240 Saint Michel Sur Orge (FR)
(74) Mandataire: Weinmiller, Jürgen

(56) Documents cités:
- EP-A- 0 089 287
- EP-A- 0 099 957
- EP-A- 0 155 997
- WO-A-86/04021
- GB-A- 2 147 251
- US-A- 4 422 782
- US-A- 4 439 051
- US-A- 4 448 559
- IBM TECHNICAL DISCLOSURE BULLETIN, vol. 24, no. 7B, décembre 1981, pages 3951-3952, Armonk, US; S.A. OKCUOGLU et al.: "Paper feed mechanism"

## Description

La présente invention concerne une imprimante. Plus particulièrement, l'invention concerne une imprimante à tête d'impression thermique destinée à imprimer des documents pré-découpés thermosensibles.

Le document antérieur US-A-4 439 051 décrit une imprimante qui comprend un mécanisme permettant d'imprimer à volonté sur du papier continu disposé en rouleau ou bien sur des feuilles individuelles en évitant la nécessité de réinsérer le papier continu après une opération d'impression sur des feuilles séparées.

L'invention s'applique particulièrement dans le cas où l'on souhaite remplir de petits formulaires pré-imprimés à compléter par certains renseignements, ou pour écrire de petits textes préalablement enregistrés.

L'invention a ainsi pour objet une imprimante comportant un socle, une tête d'impression thermique liée au socle, un rouleau presseur et entraîneur d'un document à imprimer, l'axe géométrique Δ du rouleau étant parallèle à la ligne active de la tête d'impression, un canal d'introduction dudit document le guidant vers ladite ligne active de la tête d'impression, entre celle-ci et ledit rouleau, des moyens d'entraînement en rotation dudit rouleau, ledit rouleau étant monté libre en rotation entre deux flasques d'un équipage mobile articulé sur deux montants latéraux liés audit socle, autour d'un axe γ parallèle à l'axe géométrique dudit rouleau, caractérisée en ce qu'elle comprend un mécanisme de roue libre comprenant une couronne externe et une couronne interne, la couronne interne étant montée solidaire en rotation du rouleau et coaxialement à celui-ci à l'une de ses extrémités et la couronne externe dudit mécanisme de roue libre étant munie latéralement d'un ergot qui pénètre dans un évidement réalisé dans une pièce d'appui solidaire dudit socle, ledit évidement étant situé, par rapport audit axe γ d'articulation, de l'autre côté dudit axe Δ dudit rouleau et dans le même plan que ces axes ou dans un plan voisin, en ce qu'elle comporte en outre des moyens de détection de la présence d'un document dans ledit canal d'introduction, la détection d'un document commandant la rotation dudit rouleau dans le sens inverse de celui correspondant à son entraînement le long de la tête d'impression, ce dit sens correspondant à celui où le mécanisme de roue libre entraîne ladite couronne externe, provoquant l'appui dudit ergot contre ledit évidement et, par réaction, l'éloignement du rouleau, de la tête d'impression, par rotation dudit équipage mobile autour dudit axe d'articulation, contre l'effort de moyens de rappel, ladite rotation de l'équipage mobile amenant une butée, liée à l'équipage mobile, sur le trajet dudit document, peu en aval de la ligne active de ladite tête d'impression, des moyens de détection dudit document contre ladite butée déclenchant la commande de rotation dudit rouleau dans le sens entraînant le document et la commande de l'alimentation de la tête d'impression.

Selon une autre caractéristique de l'invention, le document, en aval de la tête d'impression, est guidé par des moyens de guidage ramenant, par un chemin courbe, ledit document vers une sortie voisine de son entrée dans ledit canal d'introduction et parallèle à cette entrée.

On va maintenant donner la description d'un exemple particulier de mise en oeuvre de l'invention faite ci-après en référence au dessin annexé dans lequel :
- La figure 1 montre une élévation en coupe partielle, selon la figure I-I de la figure 2, d'une imprimante selon l'invention ;
- La figure 2 est une vue de dessus de l'imprimante, dans laquelle on a ôté certains organes de façon à mieux voir le système d'articulation de l'équipage mobile par rapport au socle ;
- Les figures 3 et 4 montrent selon deux vues un détail de l'imprimante relatif au mécanisme à roue libre et à sa fonction d'écartement du rouleau de la tête d'impression. La figure 3 est vue dans le sens de la flèche III de la figure 2 et la figure 4 dans le sens des flèches IV des figures 2 et 3 ;
- La figure 5 est une vue similaire à celle de la figure 3 mais où le rouleau est écarté de la tête d'impression.

En se référant aux figures 1 à 4, on voit un socle 1, une tête d'impression thermique 2 liée au socle par des moyens de fixation tels que 3, 4. Au socle 1 sont fixés deux montants latéraux 5 et 6. Une pièce d'appui 7 est en outre fixée au socle 1 du côté du montant latéral 6, à côté de ce montant. Un évidement 8 est réalisé à l'extrémité supérieure de cette pièce d'appui dont le rôle sera expliqué ultérieurement.

L'ensemble ci-dessus forme la partie fixe de l'imprimante à laquelle est articulé un équipage mobile comprenant deux flasques 9 et 10 entre lesquels est monté libre en rotation un rouleau 11 qui sert à l'entraînement d'un document à imprimer 12 et à le presser contre la tête d'impression thermique 2. L'axe géométrique Δ du rouleau 11 est parallèle au plan supérieur de la tête d'impression 2 et à sa ligne active 13 située juste sous la génératrice inférieure du rouleau 11. Les flasques 9 et 10 de l'équipage mobile sont entretoisés par une poutre 14 jouant le rôle de butée pour le document à imprimer 12 à un moment donné du fonctionnement de l'imprimante comme il sera expliqué plus loin.

A cet équipage mobile est en outre liée une carrosserie comprenant des parois 15 et 16 délimitant un canal 17 d'introduction et de guidage du document à imprimer 12 vers la ligne active 13 de la tête d'impression, entre cette ligne et le rouleau 11, et aussi des parois 18 et 19 constituant des moyens de guidage du document 12 en aval de la tête d'impression 2 ramenant le document par un chemin courbe vers une sortie 20 voisine de l'entrée 21 dans le canal d'introduction 17 et disposée parallèlement à cette entrée 21. A l'équipage mobile est également lié un moteur 22 d'entraînement en rotation du rouleau 11. Une courroie 23 passant sur des poulies 24 et 25 permet la transmission de la rotation du moteur 22 au rouleau 11.

Cet équipage mobile est articulé sur la partie fixe de l'imprimante, au niveau des montants 5 et 6 en ce que concerne la partie fixe et au niveau des flasques 9 et 10 en ce qui concerne l'équipage mobile, autour d'un axe γ parallèle à l'axe géométrique Δ du rouleau 11, par le moyen de tourillons 26 et 27.

Du côté où est située la pièce d'appui 7, le rouleau 11 est muni d'un mécanisme de roue libre comprenant une couronne interne 28 et une couronne externe 29.

La couronne interne 28 est montée solidaire en rotation du rouleau 11 et coaxialement à lui sur son axe de tourillon 30 dans le flasque 10. Le couronne externe 29 porte latéralement un ergot 31 qui pénètre dans l'évidement 8 de la pièce d'appui 7.

Comme on le voit sur les figures 1, 3 et 5, l'évidement 8 et donc aussi l'ergot 31 sont situés de l'autre côté de l'axe Δ de rotation du rouleau par rapport à l'axe d'articulation γ et à peu près dans le même plan que des deux axes Δ et γ. Selon la position du rouleau, pressé contre la tête d'impression, figure 3, ou au contraire écartée, figure 5, l'évidement 8 et l'ergot 31 sont situés un peu au-dessus ou un peu au-dessous de l'alignement de Δ et γ.

Un ressort de rappel 32 fonctionnant en traction est relié d'une part à la poutre-butée 14 de l'équipage mobile par un fil souple 33 et d'autre part au socle 1 par une vis 34 et un écrou 35 permettant le réglage de l'effort de traction.

Enfin, un premier détecteur électro-optique 36-37 permet de détecteur la présence d'un document 12 dans le canal d'introduction 17 et un second détecteur électro-optique 38-39 détecte le document au niveau de la butée 14 (voir figure 5).

La tête d'impression thermique 2, le moteur 22 ainsi que les détecteurs électro-optiques 36-37 et 38-39 sont reliés à un ensemble d'alimention et d'électronique de commande bien connus de l'homme de l'art.

Le fonctionnement de l'imprimante est le suivant :
Au repos, el'ensemble est dans la position représentée figures 1 et 3, le document 12 n'étant pas introduit et le rouleau 11 étant immobile, l'équipage mobile est rappelé par le ressort de rappel 32 de telle sorte que le rouleau 11 est appuyé sur la tête d'impression 2, ce qui ne permet pas d'introduire le document à imprimer entre la tête d'impression et le rouleau.

L'utilisateur de l'imprimante initialise le programme en agissant sur l'ensemble d'alimentation et d'électronique de commande.

Il introduit le document 12 dans le canal d'introduction 17. Dès que le document traverse le premier détecteur électro-optique 36-37, le moteur 22 est mis en route dans le sens correspondant pour le rouleau 11 à celui indiqué par la flèche 40 figure 5, c'est-à-dire dans le sens inverse de celui de l'entraînement du document 2. La rotation du rouleau n'est que de quelques degrés car le sens de rotation correspondant à celui indiqué par la flèche 40 est celui où la couronne externe 29 du mécanisme de roue libre est entraînée dans cette rotation et comme cette couronne externe 29 porte un ergot 31, celui-ci vient s'appuyer contre la paroi de l'évidement 8 de la pièce d'appui fixe 7 provoquant, par réaction, et contre le ressort de rappel 32, la rotation de l'équipage mobile autour de l'axe d'articulation γ, écartant le rouleau 11 de la tête d'impression 2 et amenant la poutre-butée 14 sur le chemin du document un peu en aval de la tête d'impression.

La figure 5 montre cette position. Dans cette position, l'arrière de l'équipage mobile vient en butée contre le socle 1.

La document 12 est poussé par l'utilisateur jusqu'à la butée 14. Le second détecteur électro-optique 38-39 détecte ainsi le document contre la butée et commande l'émission d'un signal sonore pendant une seconde. A la fin du signal, le moteur 22 est entraîné en sens inverse, correspondant pour le rouleau au sens de la flèche 41, figure 1, et qui correspond au sens où la couronne externe 29 de roue libre n'est pas entraînée; il s'ensuit que l'ergot 31 ne s'appuie plus sur le fond de l'évidement 8 et que le ressort de rappel 32 ramène le rouleau en appui contre le document 12 et la tête d'impression 2. Le rouleau est alors normalement entraîné en rotation et la tête d'impression 2 est simultanément alimentée pour l'impression du document selon le programme établi. Le document est entraîné par le rouleau, la butée 14 s'étant effacée.

La figure 5 montre en traits fins mixtes le document 12 en butée contre la butée 14 et la figure 1 montre l'ensemble au cours de l'impression : butée 14 effacée, rouleau 11 appuyé contre le document 12 et la tête 2. Le document, en aval de la tète 2 est guidé par la paroi 18.

A la fin du cycle d'impression se produit l'émission d'un signal sonore, l'utilisateur peut extraire le document qui débouche à la sortie 20. La barrière optique du capteur électro-optique 38-39 est désoccultée et l'imprimante peut recevoir un nouveau document pour un nouveau cycle d'impression.

## Revendications

1. Imprimante comportant un socle (1), une tête d'impression thermique (2) liée au socle, un rouleau (11) presseur et entraîneur d'un document (12) à imprimer, l'axe géométrique Δ du rouleau étant parallèle à la ligne active (13) de la tête d'impression, un canal d'introduction (17) dudit document le guidant vers ladite ligne active de la tête d'impression entre celle-ci et ledit rouleau, des moyens d'entraînement (22 à 25) en rotation du rouleau, ledit rouleau étant monté libre en rotation entre deux flasques (9-10) d'un équipage mobile articulé sur deux montants latéraux (5-6) liés audit socle, autour d'un axe γ parallèle à l'axe géométrique dudit rouleau, caractérisée en ce qu'elle comprend un mécanisme de roue libre comprenant une couronne externe (29) et une couronne interne (28), la couronne interne (28) étant montée solidaire en rotation du rouleau et coaxialement à celui-ci à l'une de ses extrémités et la couronne externe (29) dudit mécanisme de roue libre étant munie latéralement d'un ergot (31) qui pénètre dans un évidement (8) réalisé dans une pièce d'appui (7) solidaire dudit socle, ledit évidement étant situé, par rapport audit axe γ d'articulation, de l'autre côté dudit axe Δ dudit rouleau et dans le même plan que ces axes ou dans un plan voisin, en ce qu'elle comporte en outre des moyens de détection (36-37) de la présence d'un document dans ledit canal d'introduction, la détection d'un document commandant la rotation dudit rouleau dans le sens inverse de celui correspondant à son entraînement le long de la tête d'impression, ce dit sens correspondant à celui où le mécanisme de roue libre entraîne ladite couronne externe (29) provoquant l'appui dudit ergot contre ledit évidement et, par réaction, l'éloignement de rouleau de la tête d'impression, par rotation dudit équipage mobile autour dudit axe γ d'articulation contre l'effort de moyens de rappel, ladite rotation de l'équipage mobile amenant une butée (14), liée à l'équipage mobile, sur le trajet dudit document peu en aval de la ligne active de ladite tête d'impression (2), des moyens de détection (38-39) dudit document contre ladite butée déclenchant la commande de rotation dudit rouleau dans le sens entraînant le document et la commande de l'alimentation de la tête d'impression.

2. Imprimante selon la revendication 1, caractérisée en ce qu'en aval de la tête d'impression, le document est guidé par des moyens de guidage (18-19) ramenant, par un chemin courbe, ledit document vers une sortie (20) voisine de son entrée (21) dans ledit canal d'introduction et parallèle à cette entrée.

## Claims

1. A printer comprising a base (1), a thermal print head (2) connected to the base, a roller (11) for pressing against and driving a document (12) to be printed, the geometrical axis Δ of the roller lying parallel to the active line (13) of the print head, an insertion channel (17) for said document to guide it towards said active line of the print head between the print head and said roller, drive means (22 to 25) for rotating said roller, said roller being mounted to rotate freely between two side plates (9-10) of a moving equipment which is pivotly linked up with two lateral risers (5-6) connected to said base and adapted to rotate about an axis γ parallel to the geometrical axis of the roller, characterized in that the printer includes a freewheel mechanism comprising an outer ring (29) and an inner ring (28), the inner ring (28) being fixedly and coaxially mounted to the roller at one of its ends, and the outer ring (29) of said freewheel mechanism being provided with a lateral peg (31) which penetrates into a recess (8) made in an abutment member (7) fixed to said base, said recess being situated on the opposite side of said roller axis Δ relative to said pivot axis γ and in the same plane as said axes or in a neighbouring plane, and in that the printer further includes detection means (36-37) for detecting the presence of a document in said channel, with the detection of a document triggering said roller to rotate in the reverse direction to the direction for driving the document along the print head, said direction corresponding to the direction in which the freewheel mechanism drives the outer ring (29), thereby causing said peg to abut against said recess and to move by reaction the roller away from the print head by rotating said moving equipment about said pivot axis γ against the force of return means, said rotation of the moving equipment bringing an abutment beam (14) connected to the moving equipment into the path of said document a little way downstream from the active line of said print head (2), means (38-39) for detecting the abutment of said document against said abutment beam triggering the rotation control for rotating said roller in the document drive direction as well as the feed control of the print head.

2. A printer according to claim 1, characterized in that the document is guided downstream from the print head by guide means (18-19) returning it via a curved path towards an outlet (20) adjacent to the inlet (21) of said insertion channel and lying parallel to said inlet.

## Patentansprüche

1. Drucker mit einem Sockel (1), einem mit dem Sockel verbundenen Thermodruckkopf (2), einer Anpreß- und Mitnehmerwalze (11) für ein zu bedruckendes Dokument (12), wobei die geometrische Achse Δ der Walze parallel zur Drucklinie (13) des Druckopfs verläuft, einem Einführungskanal (17) für das Dokument, der es zur Drucklinie des Druckkopfs zwischen diesem und der Walze leitet, Mitteln zum Antreiben (22 bis 25) der Walze, wobei die Walze frei drehbeweglich zwischen zwei Flanschen (9-10) eines beweglichen Organs montiert ist, das auf zwei mit dem Sockel verbundenen seitlichen Stützen (5-6) gelenkig um eine Achse γ gelagert ist, die parallel zur geometrischen Achse der Walze verläuft, dadurch gekennzeichnet, daß der Drucker einen Freilaufmechanismus mit einem äußeren Kranz (29) und einem inneren Kranz (28) aufweist, wobei der innere Kranz (28) drehmäßig fest mit der Walze und koaxial zu ihr an einem ihrer Enden montiert ist, während der äußere Kranz (29) des Freilaufmechanismus seitlich mit einem Stift (31) ausgestattet ist, der in eine Ausnehmung (8) in einem mit dem Sockel fest verbundenen Stützglied (7) eingreift, wobei die Ausnehmung relativ zur Gelenkachse γ auf der anderen Seite der Achse Δ der Walze und in derselben Ebene wie diese Achsen oder in einer benachbarten Ebene angeordnet ist, und daß der Drucker weiter Mittel (36-37) zur Erfassung des Vorhandenseines eines Dokuments im Einführungskanal aufweist, wobei die Erfassung des Dokuments die Umdrehung der Walze in umgekehrter Richtung zu derjenigen seiner Mitnahme entlang des Druckkopfs steuert und diese umgekehrte Richtung derjenigen entspricht, in welche der Freilaufmechanismus den äußeren Kranz (29) mitnimmt, was das Anschlagen des Stifts gegen die Ausnehmung und, als Reaktion, die Entfernung der Walze vom Druckkopf verursacht, und zwar durch Drehen des beweglichen Organs um die Gelenkachse γ gegen die Kraft von Rückstellmitteln, wobei die Drehung des beweglichen Organs ein mit ihm verbundenes Anschlagglied (14) in die Bewegungsbahn des Dokuments knapp jenseits der Drucklinie des Druckkopfs (2) bringt, während Mittel (38-39) zur Erfassung des gegen das Anschlagglied anstoßenden Dokuments die Drehsteuerung der Walze in eine Richtung, in der das Dokument mitgenommen wird, sowie die Speisesteuerung des Druckkopfs auslösen.

2. Drucker nach Anspruch 1, dadurch gekennzeichnet, daß das Dokument hinter dem Druckkopf durch Führungsmittel (18-19) gelenkt wird, die das Dokument durch eine Kurvenbahn zu einem Ausgang (20) bringen, der dem Einlaß (21) in den Einführungskanal benachbart und parallel dazu liegt.
